# EUROPÄISCHE PATENTSCHRIFT

(11) **EP 3 348 721 B1**
(45) Veröffentlichungstag und Bekanntmachung des Hinweises auf die Patenterteilung: **20.05.2020**
(21) Anmeldenummer: 17151323.7
(22) Anmeldetag: 13.01.2017
(51) Int. Cl.: E03F 7/04

(54) **ROHRBEHÄLTER MIT RÜCKSTAUFUNKMELDER UND STROMSPEICHEREINHEIT**
TUBE CONTAINER HAVING BLOCKAGE RADIO ANNUNCIATOR AND POWER STORAGE UNIT
RÉCIPIENT TUBULAIRE COMPRENANT UN DÉTECTEUR RADIO DE REFLUX ET UNITÉ DE STOCKAGE D'ÉLECTRICITÉ

(43) Veröffentlichungstag der Anmeldung: 18.07.2018
(73) Patentinhaber: Kessel AG, 85101 Lenting (DE)
(72) Erfinder: Kessel, Bernhard, 85101 Lenting (DE)
(74) Vertreter: Grünecker Patent- und Rechtsanwälte PartG mbB

(56) Entgegenhaltungen:
- DE-U1- 9 302 793
- US-A1- 2013 340 836
- US-A1- 2015 090 049
- US-A1- 2015 116 119
- US-A1- 2015 137 982

## Beschreibung

Die vorliegende Erfindung betrifft einen mit Abwasser durchströmbaren Rohrbehälter ausgeführt als Rückstauverschluss gemäß dem Oberbegriff des Anspruchs 1.

Stand der Technik zur Abwasserüberwachung mit Funktechnik findet sich in US 2015/009 0049 A1, US 2013/0340836 A1, US 2015/0137982 A2 sowie US 2015/0116119 A1.

Aus der DE 9302793 ist ein nicht weiter spezifizierter Rückstauverschluss bekannt, welcher im Keller eines Hauses verbaut ist und sich bei einer Rückstausituation verschließt und ansonsten geöffnet ist. Seine Betriebsstellung (Schließ- oder Öffnungsstellung) sendet der Rückstauverschluss elektromagnetisch an eine außerhalb des Hauses installierte Wassersperreinrichtung in einem Regenrinnenfallrohr, welches Regenwasser unter dem Haus hindurch und hin zu dem normalerweise geöffneten Rückstauverschluss leitet. Im Falle eines Rückstaus im Abwasserkanal schließt sich der Rückstauverschluss und diese Schließstellung wird an die Wassersperreinrichtung im Regenrinnenfallrohr gesendet, welche dann mechanisch das Fallrohr versperrt, um ein hausseitiges Anstauen von Regenwasser zu verhindern.

Ein dauerhaftes, wasserdichtes Abdichten von in solchen Systemen eingesetzten Rückstauverschlüssen, welche einen Netzstecker für die Stromversorgung der Antenne aufweisen, hat sich in der Praxis als schwierig herausgestellt, so dass die Stromversorgung des Rückstauverschlusses, insbesondere die Meldefunkfunktion nicht immer gewährleistet war, beispielsweise wegen eines unbemerkten Feuchtigkeitseintritts im Bereich des Stromkabels.

Es ist daher Aufgabe der vorliegenden Erfindung, einen gattungsgemäßen Rohrbehälter bereitzustellen, welcher eine zuverlässigere, feuchtigkeitsgeschütztere Elektronik hat und zuverlässig einen Rückstau detektieren und diesen zuverlässig an einen Empfänger funken kann.

Die vorliegende Aufgabe wird durch die Merkmale des Anspruchs 1 gelöst.

Der Anspruch 1 nennt hierbei einen mit Abwasser durchströmbaren Rohrbehälter ausgeführt als Rückstauverschluss, mit einer Rückstaudetektiereinheit, und einer Rückstaumeldeeinheit aufweisend ein Funkmodul, wobei die Rückstaudetektiereinheit dazu eingerichtet ist, eine Rückstausituation im Rohrbehälter zu detektieren und an die Rückstaumeldeeinheit zu kommunizieren, und wobei die Rückstaumeldeeinheit eine Rückstausituation über das Funkmodul drahtlos an mindestens ein externes Empfangsgerät melden kann, dadurch gekennzeichnet, dass der Rohrbehälter eine Stromspeichereinheit, insbesondere eine Batterie, aufweist, welche dazu eingerichtet ist, die Rückstaumeldeeinheit mit elektrischem Strom zu versorgen.

Es hat sich gezeigt, dass durch eine Stromversorgung der Rückstaumeldeeinheit mittels einer Stromspeichereinheit des Rohrbehälters die Zuverlässigkeit einer Rückstaumeldung speziell in Extremsituationen und feuchter Umgebung erhöht werde kann. Gleichzeitig erlaubt ein derartiges System, den Rohrbehälter vollständig kabellos auszuführen, was die Einsatzmöglichkeiten für den Rohrbehälter trotz erhöhter Zuverlässigkeit sogar noch erhöht. Beispielsweise kann der Rohrbehälter nun unabhängig von einem Vorhandensein einer externen Stromversorgung installiert werden. Auch kann die feuchtigkeitsempfindliche Elektronik in einem besonders feuchtigkeitsgeschützen, internen Bereich des Rohrbehälters platziert werden und Dichtungsschwachstellen am Übergang von externen Stromkabeln zur Elektronik des Rohrbehälters können entfallen.

In einer möglichen Ausführungsform können die Rückstaudetektiereinheit und/oder die Rückstaumeldeeinheit und/oder die Stromspeichereinheit an dem Rohrbehälter lösbar befestigt sein, insbesondere können sie an einem abnehmbaren Wartungsdeckel des Rohrbehälters lösbar befestigt sein.

Eine lösbare Befestigung mindestens einer der genannten Einheiten am Rohrbehälter ermöglicht es, diese Einheit bei Bedarf vom Rohrbehälter zu lösen und an einem trockenen Ort zu Überprüfen und gegebenenfalls auszutauschen.

In einer vorteilhaften Variante der Erfindung kann die Stromspeichereinheit zerstörungsfrei austauschbar sein.

Dies erlaubt ein einfaches Auswechseln speziell der Stromspeichereinheit, um diese beispielsweise turnusmäßig durch eine voll aufgeladene Stromspeichereinheit zu ersetzen.

Günstigerweise kann in einer Ausführungsform die Stromspeichereinheit an einer lösbar befestigten Kontrolleinheit des Rohrbehälters angeordnet sein, und die Stromspeichereinheit auf der dem Rohrbehälter zugewandten Seite der Kontrolleinheit lösbar angeordnet sein.

Durch eine derartige Anordnung ist die feuchtigkeitsempfindliche Stromspeichereinheit an einer gut vor Feuchtigkeit geschützten Stelle positioniert und dennoch durch ein Lösen der Kontrolleinheit vergleichsweise einfach zu erreichen.

In einer weiteren Ausführungsform kann die Kontrolleinheit an einer Oberseite des Rohrbehälters, insbesondere an einem abnehmbaren Wartungsdeckel des Rohrbehälters, vorgesehen sein.

Hierdurch ist die Kontrolleinheit, und dabei auch die Stromspeichereinheit, im später verbauten Zustand des Rohrbehälters gut zugänglich und kann vergleichsweise einfach für Inspektionszwecke an einem trockenen und leicht zugänglichen Ort platziert werden.

Ein Vorsehen der Kontrolleinheit an einem abnehmbaren Wartungsdeckel des Rohrbehälters ermöglicht es, die Kontrolleinheit in bequemer Weise bei anfallenden Wartungshandgriffen mit dem Deckel vom restlichen Rohrbehälter zu lösen.

Besonders vorteilhaft kann in einer Ausführungsform die Stromspeichereinheit von einer wasserdichten Schutzwanne umgeben sein, wobei die Schutzwanne wiederum stapelartig in einer wasserdichten, wannenförmigen Kontur des Rohrbehälters, insbesondere an der Oberseite des Rohrbehälters, besonders an der Oberseite eines abnehmbaren Wartungsdeckels des Rohrbehälters, sitzen kann.

Eine derartige Ausführung verhindert in einfacher Weise bis zu einem gewissen Grad, dass Wasser von der Seite des Röhrbehälters her kommend mit der Stromspeichereinheit in Kontakt geraten kann. Dies ist insbesondere bei einem Austausch oder Auswechseln der Stromspeichereinheit von Vorteil, da sich bei derartigen Arbeiten Wasser am Rohrbehälter ansammeln kann. Die Lebensdauer und somit die Zuverlässigkeit des Systems wird dadurch erhöht.

Eine optionale Anordnung der wannenförmigen Kontur an der Oberseite des Rohrbehälters verringert das Risiko von einem ungewollten Kontakt der Stromspeichereinheit mit Wasser bei Austauschvorgängen im Zusammenhang mit der Stromspeichereinheit.

Ein weiterhin optionales Anordnen der wannenförmigen Kontur an der Oberseite eines abnehmbaren Wartungsdeckels verringert nochmals das Risiko eines ungewollten Kontakts der Stromspeichereinheit mit Wasser bei Austauschvorgängen und dergleichen, da die Stromspeichereinheit bequem mit dem Deckel an einen trockenen Ort gebracht werden kann, um Arbeiten an der Stromeinheit durchzuführen.

In einer Variante der Erfindung kann die Rückstaudetektiereinheit dazu eingerichtet sein, eine Rückstausituation über Druckveränderung, insbesondere über eine Luftdruckveränderung, im Rohrbehälter zu detektieren.

Ein detektieren einer Rückstausituation durch Druck hat den Vorteil, dass die Rückstaudetektiereinheit vergleichsweise frei an einem feuchtigkeitsgeschützten Ort im Rohrbehälter platziert werden kann und ein druckbasiertes Messprinzip ein zuverlässiges und genaues Detektieren einer Rückstausituation erlaubt.

In einer Ausführungsform der Erfindung kann die Rückstaudetektiereinheit zu einer Abwasserkammer des Rohrbehälters zurückgesetzt positioniert sein und mit der Abwasserkammer über einen Druckkanal verbunden sein, so dass sich bei einer Rückstausituation im später verbauten Rohrbehälter ein Luftkissen im Druckkanal auf Seite der Rückstaudetektiereinheit ausbilden kann.

Eine deratige Anordnung erlaubt ein zuverlässiges Detektieren einer Rückstausituation, wobei die Rückstaudetektiereinheit wegen des Luftkissens nicht direkt mit dem Abwasser in Berührung kommt, was die Zuverlässigkeit und Langlebigkeit der Rückstaudetektiereinheit erhöht.

In einer möglichen Ausführungsform kann die Rückstaudetektiereinheit einen Druckschalter, insbesondere einen Luftdruckschalter, aufweisen.

Dies ermöglicht ein zuverlässiges und einfaches, druckbasiertes Messen einer Rückstausituation.

Eine optionale Ausführung als Luftdruckschalter erlaubt ein Messen einer Rückstausituation ohne dass dabei der Schalter mit dem Abwasser direkt in Berührung kommt, was die Zuverlässigkeit und die Langlebigkeit des Systems erhöht.

Vorteilhafterweise kann in einer Ausführungsform der Druckschalter derart eingerichtet sein, dass eine Druckveränderung im Rohrbehälter eine Deformation am Druckschalter bewirkt und bei Überschreiten eines Deformationsgrenzwertes ein Rückstau detektiert wird, insbesondere kann die Deformationsgrenze dabei so gewählt sein, dass sie in einem Bereich von ca. 1,5 mbar bis ca. 15 mbar, insbesondere in einem Bereich von ca. 3 mbar bis ca. 9 mbar, besonders bei ca. 4 mbar Luftüberdruck zur Rohrbehälterumgebung liegt.

Ein mit einer Deformationsgrenze arbeitender Druckschalter hat sich als besonders zuverlässig und langlebig im vorliegenden Einsatzgebiet herausgestellt.

Die optionalen Luftdruckbereiche, bei denen ein Rückstau detektiert wird, sind dabei Bereiche bei denen das Auftreten von Fehlalarmen besonders gering ist. Hierbei nimmt die Zuverlässigkeit mit der oben genannten Eingrenzung des Bereichs zu.

In einer Ausführungsform wird vorgeschlagen, dass der Rohrbehälter derart eingerichtet ist, dass das Detektieren einer Rückstausituation eine Stromversorgung der Rückstaumeldeeinheit durch die Stromspeichereinheit bewirkt.

Dies erhöht in einfacher und zuverlässiger Weise die Langlebigkeit der Stromspeichereinheit.

Zweckmäßigerweise kann in einer Ausführungsform die Rückstaumeldeeinheit dazu eingerichtet sein, erst nach dem Detektieren einer Rückstausituation mit eine Dauer von mindestens ca. 0,5 Sekunden, insbesondere mit eine Dauer von mindestens ca. 1 Sekunde, besonders mit eine Dauer von ca. 2 Sekunden, die Rückstausituation an das mindestens eine externe Empfangsgerät zu melden.

Die genannten Bereiche ermöglichen es, echte Rückstausituationen von falschen Rückstausituationen zu unterscheiden und somit die Zuverlässigkeit des Systems zu erhöhen. So wird beispielsweise auch ein ungewolltes Melden einer kurzzeitigen, spannungsinduzierten Fehldetektion in der Elektronik des Rohrbehälters, wie es beispielsweise bei Blitzeinschlägen vorkommen kann, vermieden.

Mit der oben genannten Einschränkung hin zu ca. 2 Sekunden nimmt hierbei die Zuverlässigkeit echte Rückstausituationen von falschen zu unterscheiden, zu.

In einer Variante der Erfindung kann der Rohrbehälter derart eingerichtet sein, dass beim Eintreten einer Rückstausituation ein Stromkreis geschlossen und dabei ein Rückstau von der Rückstaudetektiereinheit detektiert wird, und/oder dass beim Eintreten einer Rückstausituation ein Stromkreis zur elektrischen Versorgung der Rückstaumeldeeinheit geschlossen wird.

Ein mögliches Detektieren einer Rückstausituation durch Schließen eines Stromkreises ermöglicht ein zuverlässiges und stromsparendes System mit langen Wartungsintervallen. Die Rückstaudetektiereinheit selbst kann somit von Ihrem Funktionsprinzip her teilweise oder vollständig stromlos ausgeführt sein.

Die Möglichkeit, dass beim Eintreten einer Rückstausituation ein Stromkreis zur elektrischen Versorgung der Rückstaumeldeeinheit geschlossen wird ermöglicht ebenfalls ein stromsparendes System mit langen Wartungsintervallen und hoher Zuverlässigkeit.

In einer besonderen Ausführungsform kann der Rohrbehälter an seinem einen äußersten Ende eine Abwasserstromaustrittsöffnung aufweisen, und die Rückstaudetektiereinheit Druckveränderungen, insbesondere Luftdruckveränderungen, in einer Abwasserkammer des Rohrbehälters detektieren, welche auf der einen Seite durch die Abwasserstromaustrittsöffnung begrenzt ist.

Somit kann ein Rückstau im abwasserkanalseitigen Zugangsbereich des Rohrbehälters detektiert werden, wo die Rückstausituation als erstes auftritt. Weiterhin erlaub diese Anordnung den Einsatz von Kanalabwasseranstiegssperren (in der Branche üblicherweise als "Rückstausperren" bezeichnet) im Rohrbehälter an einer der Abwasserstromaustrittsöffnung gegenüberliegenden Seite der Abwasserkammer.

Weiterhin schlägt die vorliegende Erfindung ein Rückstauschutzsystem vor, mit einem hier zuvor erläuterten Rohrbehälter und mit einem Empfangsgerät, welches dazu eingerichtet ist, eine im Rohrbehälter detektierte Rückstausituation drahtlos von der Rückstaumeldeeinheit zu empfangen, und das Empfangsgerät dazu eingerichtet ist, eine gemeldete Rückstausituation optisch und/oder akustisch anzuzeigen und/oder dazu eingerichtet ist, bei einer gemeldeten Rückstausituation die Stromzufuhr zu mindestens einem hausseitigen, elektrisch betriebenen Abwasserproduzenten zu unterbrechen.

Ein derartiges Rückstauschutzsystem weist die hier im Zusammenhang mit dem Rohrbehälter zuvor erläuterten Merkmale und Vorteile auf.

Weiterhin kann somit eine Rückstausituation an mindestens einem externen Empfangsgerät angezeigt werden, an einer beliebigen Stelle innerhalb der Funkreichweite es Funkmoduls. Zusammen mit der optischen und/oder akustischen Anzeige kann eine Person in der Umgebung des Empfangsgerätes zuverlässig vor einer Rückstausituation gewarnt werden und geeignete Maßnahmen ergreifen.

In einer optionalen Ausführung kann das Empfangsgerät elektrische Geräte, welche im Betrieb hausseitig Abwasser produzieren würden, wie beispielsweise eine Waschmaschine oder eine Geschirrspülmaschine, abschalten. Hierdurch kann beispielsweise bei einem sich automatisch verschließenden Rückstauverschluss ein hausseitiges Anstauen von Abwasser während einer Rückstausituation vermieden werden.

Eine mögliche Ausführungsform der Erfindung, welche mindestens teilweise zuvor genannte Ausführungsformen vorteilhaft kombiniert, wird anhand der nachfolgenden Figuren näher beschrieben.

Dabei zeigen:
- Figur 1: Eine perspektivische Ansicht von oben auf einen erfindungsgemäßen Rohrbehälter ausgeführt als Rückstauverschluss,
- Figur 2: eine Schnittansicht des Rohrbehälters aus Figur 1 mittig und vertikal geschnitten entlang der Längsachse des Rohrbehälters,
- Figur 3: eine perspektivische Ansicht von unten auf eine isolierte Kontrolleinheit und Schutzwanne des Rohrbehälters aus Figur 1,
- Figur 4: eine Schnittansicht der Kontrolleinheit, der Schutzwanne und der darunter liegenden Stromspeicherheinheit aus Figur 3, geschnitten vertikal und parallel zur Längsachse des Rohrbehälters in einem Bereich der größten Längsausdehnung der Kontrolleinheit,
- Figur 5: eine schematische Ansicht des Rohrbehälters aus Figur 1 in einem schachtverbautem Zustand als Teil eines erfindungsgemäßen Rückstauschutzsystems.

Ein erfindungsgemäßer Rohrbehälter 1 ausgeführt als Rückstauverschluss ist in Figur 1 dargestellt.

Der Rohrbehälter 1 weist einen Grundkörper 2 und einen abnehmbaren und mit dem Grundkörper 2 dichtend verschließbaren Wartungsdeckel 3 auf. Der Wartungsdeckel 3 kann mit dem Grundkörper 2 über ein Schnellverschlussveriegelungssystem 4 mit einem Handhebel 5 an dem Grundkörper 2 werkzeuglos befestigt und von diesem auch wieder gelöst werden.

Der Rohrbehälter 1 und somit auch der Grundkörper 2 und der Deckel 3 erstrecken sich entlang einer Längsachse A des Rohrbehälters 1. Der Grundkörper 2 weist eine Abwasserstromeintrittsöffnung 6 und eine Abwasserstromaustrittsöffnung 7 und an seiner Oberseite eine Deckelöffnung 8 auf und ist ansonsten geschlossen.

Der Rohrbehälter 1 kann von der Abwasserstromeintrittsöffnung 6 hin zur Abwasserstromaustrittsöffnung 7 mit Abwasser durchströmt werden. Im verbauten Zustand zeigt die Abwasserstromaustrittsöffnung 7 hin zum Abwasserkanalsystem 9 und die Abwasserstromeinrittsöffnung 6 hin zur hausseitigen Verrohrung 10, siehe auch Figur 5.

Innerhalb des Grundkörpers 2 sind zwei Rückstauklappen 11, 12 in Reihe entlang der Längsachse A angeordnet, wie in Figur 2 gut zu sehen ist. In weiteren Ausführungsformen kann der Grundkörper auch nur eine, drei oder mehr Rückstauklappen aufweisen.

Jede Rückstauklappe 11, 12 funktioniert hierbei als ein Einweg-Ventil, wobei beide in dieselbe Richtung schließen bzw. öffnen. Jede Rückstauklappe 11, 12 erfährt über ihr Eigengewicht oder beispielsweise auch federbelastet eine Schließkraft und verharrt in einem verschlossenen Zustand, wie in Figur 2 gezeigt. Lediglich bei einem Durchströmen des Rohrbehälters 1 mit einem Schwall Hausabwasser von der Abwassereintrittsöffnung 6 in Richtung der Abwasseraustrittsöffnung 7 gibt die Rückstauklappe 11, 12 kurzzeitig dem Druck des Abwasserschwalls nach und öffnet, solange dieser die Schließkraft übersteigt, und schließt wieder sobald der Abwasserschwalldruck soweit nachgelassen hat, dass die Schließkaft wieder überwiegt. Eine Krafteinwirkung auf die Rückstauklappe 11, 12 von der Seite der Abwasseraustrittsöffnung 7 her presst diese weiterhin in ihren dichtenden Ventilsitz 13, 14.

Die zu der Abwasserstromaustrittsöffnung 7 nähere der beiden Rückstauklappen 12 kann bei Bedarf durch einen Betätigungshebel 15 manuell fest verschlossen werden.

Eine Rückstauklappe 11 ist hierbei im Bereich der Abwasserstromeintrittsöffnung 6 angeordnet. Die zweite Rückstauklappe 12 ist stromabwärts etwa in einem mittigen Bereich des Grundkörpers 2 positioniert. Zwischen der ersten Rückstauklappe 11 und der zweiten Rückstauklappe 12 befindet sich somit eine erste, im Normalfall verschlossene Abwasserkammer 16 des Rohrbehälters 1. Zwischen der zweiten Rückstauklappe 12 und der Abwasserstromaustrittsöffnung 7 befindet sich eine zweite Abwasserkammer 17.

Auf der Oberseite 18 des Wartungsdeckels 3 ist mittels Schrauben 19 lösbar befestigt eine Kontrolleinheit 20 angebracht. Die Kontrolleinheit 20 kann als Ganzes von Deckel 3 gelöst und wieder an ihm befestigt werden.

Der Begriff "lösbar befestigt" bezeichnet hier die Befestigung eines Teils, welches an einem anderen Teil befestigt ist und wiederholbar von diesem Teil gelöst und wieder an diesem Teil befestigt werden kann.

Die Kontrolleinheit 20 weist eine Rückstaudetektiereinheit 21 und eine Rückstaumeldeeinheit 22 auf. Diese Einheiten 21, 22 sind in Figur 1 hinter einer deckelartigen, oberen Abdeckung 23 der Kontrolleinheit 20 verborgen und in Figur 1 deswegen nur mit Strichlinien angedeutet. Weiterhin weist die Kontrolleinheit 20 eine Prozessoreinheit 50 auf, welche mit der Rückstaudetektiereinheit 21 und der Rückstaumeldeeinheit 22 je eine funktionale Einheit bildet.

Wie in der Querschnittsansicht von Figur 2 gut zu sehen ist, ist die Kontrolleinheit 20 in eine Ausnehmung 24 an der Oberseite 18 des Wartungsdeckels dichtend eingesetzt.

Die Rückstaudetektiereinheit 21 kann eine abwasserkanalseitige Rückstausituation detektieren.

Unter "Rückstausituation" wird hier ein Situation verstanden, in der der abwasserkanalseitige Wasserspiegel 25 bis kurz vor oder in den Rohrbehälter 1 hinein angestiegen ist, so dass die Gefahr besteht, dass in Abwesenheit von Kanalabwasseranstiegssperren im Rohrbehälter, wie beispielsweise von Rückstauklappen 11, 12, abwasserkanalseitiges Abwasser bei weiterem Anstieg des Wasserspiegels 25 durch den Rohrbehälter 1 hindurch zur Abwasserstromeintrittsöffnung 6 und weiter ansteigt.

Die Rückstaumeldeeinheit 22 weist ein Funkmodul 26 mit einer Antenne auf und kann elektromagnetische Signale 27 an ein oder mehrere Empfangsgeräte 28, 29 funken. Die Rückstaumeldeeinheit 22 mit dem Funkmodul 26 ist flächig innerhalb der Kontrolleinheit 20 verteilt.

Der Rohrbehälter 1 weist weiterhin eine Stromspeichereinheit 30 auf, welche elektrische Energie gespeichert hat und hier in Form einer Batterie dargestellt ist.

Die Stromspeichereinheit 30 ist hierbei an der Unterseite 31 der Kontrolleinheit 20 angebracht und sitzt dabei werkzeuglos lösbar befestigt in einer flexiblen Halterung 32 an der Kontrolleinheit 20.

Umgeben ist die Stromspeichereinheit 30 von einer wasserdichten Schutzwanne 33, welche dabei an der flexible Halterung 32 lösbar befestigt angeklemmt ist. Die Schutzwanne 33 umgibt die Stromspeichereinheit 30 zusammenhängend und wasserdicht an fünf Würfelseiten und ist dabei im verbauten Zustand des Rohrbehälters 1 etwa nach vertikal oben hin offen. Dies ist auch in Figur 4 zu sehen. Die offene Oberseite der Schutzwanne 33 stößt dabei an die Unterseite 31 der Kontrolleinheit 20.

Die Schutzwanne 33 wiederum liegt im Rohrbehälter 1 in einer wannenförmigen Kontur 34 oder auch wannenförmigen Abschnitt der Oberseite 18 des Wartungsdeckels, was in Figur 2 am besten zu sehen ist. Die wannenförmige Kontur 34 ist ebenfalls im verbauten Zustand des Rohrbehälters 1 nur nach etwa vertikal oben hin offen.

Die Rückstaudetektiereinheit 21 ist an einem der Abwasserstromaustrittsöffnung 7 zugewandten Abschnitt der Kontrolleinheit 20 angeordnet und weist einen auf Luftdruck reagierenden, mechanischen Druckschalter 37 auf.

Hierbei ist eine Membran (nicht dargestellt) des Luftdruckschalters 37 über einen Druckkanal 35 mit der zweiten Abwasserkammer 17 verbunden, so dass eine Druckveränderung in der zweiten Abwasserkammer 17 die Membran des Luftdruckschalters 37 erreichen und deformieren kann. Die Öffnung 36 des Druckkanals 35 in die zweite Abwasserkammer 17 befindet sich dabei an einem gut geschützten, hoch gelegenen Punkt in der zweiten Abwasserkammer 17 nahe der zweiten Rückstauklappe 12.

Der Luftdruckschalter 37 selbst sitzt außerhalb der zweiten Abwasserkammer 17 und ist zu dieser durch eine Deckelwandung 38 getrennt.

Wie in Figur 4 teilweise gezeigt ist, wird eine Deformation der Membran auf einen Schließkontakt 39 des Luftdruckschalters 37 übertragen. Der Schließkontakt 39 ist dabei beweglich zu einer Schaltelektrode 40 ausgebildet, welche mit der Prozessoreinheit 50 sowie mit der Stromspeichereinheit 30 und der Rückstaumeldeeinheit 22 über einen Stromkreis oder über miteinander verschaltete Stromkreise elektrisch verbunden ist.

Bei normalem Umgebungsdruck ist der Schließkontakt 39 zur Schaltelektrode 40 beabstandet. Eine druckbedingte Deformation der Membran bewirkt ein Auslenken des Schließkontakts 39 hin zur Schaltelektrode 40 bis diese bei Erreichen eines Deformationsgenzwertes der Membran kontaktiert wird und dadurch der Stromkreis hin zur Prozessoreinheit 50, der Stromspeichereinheit 30 und der Rückstaumeldeeinheit 22 geschlossen wird.

In einer möglichen Ausführungsform kann der Rohrbehälter 1 speziell für einen unterflurigen Einbau ausgeführt sein.

Die schematische Ansicht aus Figur 5 zeigt ein erfindungsgemäßes Rückstauschutzsystem 41.

Der erfindungsgemäße Rohrbehälter 1 ist dabei unterflurig in einem Kellerschacht 42 eines Hauses 43 verbaut und sitzt zum Beispiel zwischen dem Abwasserkanalsystem 9 und einer hausseitigen Sammelabwasserleitung 44 für Grauwasser. Die Abwasserstromeintrittsöffnung 6 ist dabei mit der Sammelabwasserleitung 44 verbunden und die Abwasserstromaustrittsöffnung 7 mit dem Abwasserkanalsystem 9.

In einer speziellen Ausführungsform ist der Rohrbehälter als kabelloser Rückstauverschluss ohne motorbetriebene Rückstauklappen speziell für graues (fäkalienfreies) Abwasser ausgebildet. Das Rückstauschutzsystem 41 umfasst dabei den erfindungsgemäßen Rohrbehälter 1 wie in Figur 1 gezeigt sowie hier zwei innerhalb des Hauses 43 installierte, elektronische Empfangsgeräte 28, 29, welche per Funk eine Rückstaumeldung vom der Rückstaumeldeeinheit 22 empfangen können.

Das Rückstauschutzsystem 41 kann eine beliebige Anzahl von Empfangsgeräten, welche mit dem Rohrbehälter 1 drahtlos kommunizieren, aufweisen.

Jedes Empfangsgerät 28, 29 kann als schaltbarer Vermittler zwischen einem vorhanden Stromnetz und einem elektrischen Verbraucher, hier einem elektrisch betriebenen Abwasserproduzenten wie beispielsweise einer Waschmaschine 45 und einer Geschirrspülmaschine 46, fungieren. Das Empfangsgerät 28, 29 kann beispielsweise einfach zwischen einen Netzstecker 47 des elektrischen Verbrauchers 45, 46 und einer hausseitigen Steckdose zwischengeschaltet werden.

Jedes Empfangsgerät 28, 29 hat beispielsweise eine optische Anzeige 49, z.B. eine Lichtquelle oder Display, zum optischen Anzeigen einer vom Rohrbehälter 12 gemeldeten Rückstausituation oder weiterer Zustände und/oder einen akustischen Warntongeber, um bei einer gemeldeten Rückstausituation einen Warnton abgeben zu können.

Weiterhin kann jedes Empfangsgerät 28, 29, je nach Programmierung, im Falle einer gemeldeten Rückstausituation die Stromzufuhr zu dem jeweiligen, angekoppelten elektrischen Gerät 45, 46 unterbrechen und somit ein hausseitiges Produzieren von Abwasser durch das jeweilige Gerät 45, 46 unterbinden.

Im Folgenden wird kurz die Funktionsweise der in den Figuren dargestellten Ausführungsform des Rohrbehälters 1 und des Rückstauschutzsystems erläutert.

Der Rohrbehälter 1 bzw. der Rückstauverschluss ist beispielsweise wie in Figur 5 dargestellt in einem Kellerschacht 42 verbaut.

Aufgrund einer Wasserstausituation im Abwasserkanalsystem 9 steigt der kanalseitige Abwasserpegel in Richtung Abwasserstromaustrittsöffnung an.

Die zweite Rückstauklappe 12, wie auch die erste Rückstauklappe 11, ist standardmäßig flüssigkeits- und gasdicht verschlossen. Der abwasserkanalseitig ansteigende Wasserpegel 25 komprimiert die Luft zwischen Pegel 25 und der zweiten Rückstauklappe 12 in der zweiten Abwasserkammer 17. Durch den Druckkanal 35 wird der ansteigende Luftdruck in der zweiten Abwasserkammer 17 an die Membran des Luftdruckschalters 37 weitergegeben. Diese Membran deformiert sich dabei und bringt mit steigender Deformation den Schließkontakt 39 näher an die Schaltelektrode 40. Erreicht die Deformation der Membran ein vorher festgelegte Deforma-tionsgrenzwert, beispielsweise bei einem Luftüberdruck in der zweiten Abwasserkammer 17 von ca. 4mbar, kontaktiert der Schließkontakt 39 die Schaltelektrode 40. Der Deformationsgrenzwert kann beispielsweise über eine Stellschraube eingestellt werden.

Durch Schließen dieses Kontakts wird der Stromkreis zwischen Prozessoreinheit 50, Rückstaumeldeeinheit 22 und Stromspeichereinheit 30 geschlossen. Die Prozessoreinheit 50 detektiert nun eine Rückstausituation. Wird diese Rückstausituation für eine Dauer von ca. 2 Sekunden detektiert, so funkt anschließend die Rückstaumeldeeinheit 22 über ihr Funkmodul 26 versorgt durch die freigegebene Stromversorgung der Stromspeichereinheit 30 diese Rückstausituation an die im Haus 43 installierten Empfangsgeräte 28, 29.

Die Empfangsgeräte 28, 29 empfangen das Rückstausituationssignal von der Rückstaumeldeeinheit 22 und unterbrechen unmittelbar die Stromzufuhr zur Waschmaschine 45 bzw. zur Geschirrspülmaschine 46, um ein hausseitiges Anstauen von Grauwasser stromaufwärts der geschlossenen zweiten Rückstauklappe 12, was ansonsten zu hausseitigen Überschwemmungen führen könnte, zu unterbinden.

In einer weiteren Ausführungsform sendet die Rückstaumeldeeinheit 22 nach einer gesendeten Rückstausituation, sobald die Rückstausituation nicht mehr vorhanden ist, beispielsweise der Luftdruck in der zweiten Abwasserkammer 17 wieder unter einen Referenzwert, z.B. unter 4mbar Überdruck, gefallen ist. In einem solchen Fall wird die unterbrochene Stromzufuhr zum jeweiligen Gerät 28, 29 wieder freigegeben.

In einer weiteren möglichen Ausführungsform überwacht die Prozessoreinheit 50 zyklisch den Ladezustand der Stromspeichereinheit 30. Fällt der Ladezustand unter einen Sollwert, beispielsweise einem Ladezustand der nur noch wenige Rückstaumeldeaktionen zu den Empfangsgeräten 28, 29 zulassen würde, dann wird ein notwendiger Wechsel der Stromspeichereinheit 30 angezeigt, entweder an der Kontrolleinheit 20 selbst, z.B. optisch und/oder akustisch, und/oder übertragen durch das Funkmodul 26 an den Displays 49 der Empfangsgeräte 28, 29.

Für den Austausch der Stromspeichereinheit 30 löst der Fachmann den Wartungsdeckel 3 vom Grundkörper 2 durch den Handhebel 5, hebt den Wartungsdeckel 3 samt Kontrolleinheit 20 aus dem Schacht 42 und legt ihn an einem leicht zugänglichen und trockenen Ort ab. Anschließend löst er die Kontrolleinheit 20 von dem Wartungsdeckel 3 mittels eines Schraubendrehers und hebt die Kontrolleinheit 20 von dem Wartungsdeckel 3 ab. Hierbei wird zusammen mit der Kontrolleinheit 20 die Schutzwanne 33 aus der wannenförmigen Kontur 34 an der Deckeloberseite 18 gehoben.

Durch ein Abziehen der Schutzwanne 33 von der Halterung 32 ist die Stromspeichereinheit 30 nun leicht zugänglich und kann per Hand und ohne Werkzeug aus der Halterung 32 gelöst und durch eine neue, aufgeladene Stromspeichereinheit ersetzt werden.

Anschließend wird die Schutzwanne 33 wieder auf die Halterung 32 mit der neuen Stromspeichereinheit aufgesetzt und die Kontrolleinheit 20 mit der Schutzwanne 33 wieder in die zugehörige Ausnehmung 24 am Wartungsdeckel 3 gedrückt und mit diesem verschraubt.

Zuletzt wird der Wartungsdeckel 3 mittels Handhebel 5 wieder auf den Grundkörper 2 dichtend aufgesetzt.

Sollte aufgrund einer feuchten Umgebung oder einer Überschwemmungssituation bei dieser Wartung Wasser zwischen Kontrolleinheit 20 und Ausnehmung 24 gelangt sein, so wird sich dieses Wasser zuerst am tiefsten Punkt der wannenförmigen Kontur 34 des Wartungsdeckels sammeln, so dass die Stromspeichereinheit 30 wegen der Schutzwanne 33 nicht direkt mit diesem Wasser in Berührung kommt. Hierzu müsste das Wasser erst soweit in der wannenförmigen Kontur 34 des Wartungsdeckels 3 ansteigen, dass es den oberen Rand der wannenförmigen Schutzwanne 33 übersteigt.

## Patentansprüche

1. Ein mit Abwasser durchströmbarer Rohrbehälter (1) ausgeführt als Rückstauverschluss, mit
einer Rückstaudetektiereinheit (21), und
einer Rückstaumeldeeinheit (22) aufweisend ein Funkmodul (26),
wobei die Rückstaudetektiereinheit (21) dazu eingerichtet ist, eine Rückstausituation im Rohrbehälter (1) zu detektieren und an die Rückstaumeldeeinheit (22) zu kommunizieren, und wobei die Rückstaumeldeeinheit (22) eine Rückstausituation über das Funkmodul (26) drahtlos an mindestens ein externes Empfangsgerät (28, 29) melden kann,
**dadurch gekennzeichnet, dass**
der Rohrbehälter (1) eine Stromspeichereinheit (30), insbesondere eine Batterie, aufweist, welche dazu eingerichtet ist, die Rückstaumeldeeinheit (22) mit elektrischem Strom zu versorgen.

2. Rohrbehälter (1) nach Anspruch 1, **dadurch gekennzeichnet, dass**
die Rückstaudetektiereinheit (21) und/oder die Rückstaumeldeeinheit (22) und/oder die Stromspeichereinheit (30) an dem Rohrbehälter (1) lösbar befestigt sind, insbesondere an einem abnehmbaren Wartungsdeckel (3) des Rohrbehälters lösbar befestigt sind.

3. Rohrbehälter (1) nach einem der vorherigen Ansprüche, **dadurch gekennzeichnet, dass** die Stromspeichereinheit (30) zerstörungsfrei austauschbar ist.

4. Rohrbehälter (1) nach einem der vorherigen Ansprüche, **dadurch gekennzeichnet, dass** die Stromspeichereinheit (30) an einer lösbar befestigten Kontrolleinheit (20) des Rohrbehälters (1) angeordnet ist, und
die Stromspeichereinheit (30) auf der dem Rohrbehälter (1) zugewandten Seite (31) der Kontrolleinheit (20) lösbar angeordnet ist.

5. Rohrbehälter nach Anspruch 4, **dadurch gekennzeichnet, dass**
die Kontrolleinheit (20) an einer Oberseite (18) des Rohrbehälters (1), insbesondere an einem abnehmbaren Wartungsdeckel (3) des Rohrbehälters, vorgesehen ist.

6. Rohrbehälter (1) nach einem der vorherigen Ansprüche, **dadurch gekennzeichnet, dass** die Stromspeichereinheit (30) von einer wasserdichten Schutzwanne (33) umgeben ist, wobei die Schutzwanne (33) wiederum stapelartig in einer wasserdichten, wannenförmigen Kontur (34) des Rohrbehälters (1), insbesondere an der Oberseite des Rohrbehälters, besonders an der Oberseite (18) eines abnehmbaren Wartungsdeckels (3) des Rohrbehälters, sitzt.

7. Rohrbehälter (1) nach einem der vorherigen Ansprüche, **dadurch gekennzeichnet, dass** die Rückstaudetektiereinheit (21) dazu eingerichtet ist, eine Rückstausituation über Druckveränderung, insbesondere über eine Luftdruckveränderung, im Rohrbehälter (1) zu detektieren.

8. Rohrbehälter (1) nach Anspruch 7, **dadurch gekennzeichnet, dass**
die Rückstaudetektiereinheit (21) zu einer Abwasserkammer (17) des Rohrbehälters (1) zurückgesetzt positioniert ist und mit der Abwasserkammer (17) über einen Druckkanal (35) verbunden ist, so dass sich bei einer Rückstausituation im später verbauten Rohrbehälter (1) ein Luftkissen im Druckkanal (35) auf Seite der Rückstaudetektiereinheit (21) ausbilden kann.

9. Rohrbehälter (1) nach einem der vorherigen Ansprüche, **dadurch gekennzeichnet, dass** die Rückstaudetektiereinheit (21) einen Druckschalter, insbesondere einen Luftdruckschalter (37), aufweist.

10. Rohrbehälter (1) nach Anspruch 9, **dadurch gekennzeichnet, dass** der Druckschalter derart eingerichtet ist, dass eine Druckveränderung im Rohrbehälter (1) eine Deformation am Druckschalter bewirkt und bei Überschreiten eines Deformationsgrenzwertes ein Rückstau detektiert wird, insbesondere die Deformationsgrenze dabei so gewählt ist, dass sie in einem Bereich von ca. 1,5 mbar bis ca. 15mbar, insbesondere in einem Bereich von ca. 3 mbar bis ca. 9 mbar, besonders bei ca. 4 mbar Luftüberdruck zur Rohrbehälterumgebung liegt.

11. Rohrbehälter (1) nach einem der vorherigen Ansprüche, **dadurch gekennzeichnet, dass** der Rohrbehälter (1) derart eingerichtet ist, dass das Detektieren einer Rückstausituation eine Stromversorgung der Rückstaumeldeeinheit (22) durch die Stromspeichereinheit (30) bewirkt.

12. Rohrbehälter (1) nach einem der vorherigen Ansprüche, **dadurch gekennzeichnet, dass** die Rückstaumeldeeinheit (22) dazu eingerichtet ist, erst nach dem Detektieren einer Rückstausituation mit eine Dauer von mindestens ca. 0,5 Sekunden, insbesondere mit eine Dauer von mindestens ca. 1 Sekunde, besonders mit eine Dauer von ca. 2 Sekunden, die Rückstausituation an das mindestens eine externe Empfangsgerät (28, 29) zu melden.

13. Rohrbehälter (1) nach einem der vorherigen Ansprüche, **dadurch gekennzeichnet, dass** der Rohrbehälter (1) derart eingerichtet ist, dass beim Eintreten einer Rückstausituation ein Stromkreis geschlossen und dabei ein Rückstau von der Rückstaudetektiereinheit (21) detektiert wird, und/oder dass beim Eintreten einer Rückstausituation ein Stromkreis zur elektrischen Versorgung der Rückstaumeldeeinheit (22) geschlossen wird.

14. Rohrbehälter (1) nach einem der vorherigen Ansprüche, **dadurch gekennzeichnet, dass** der Rohrbehälter (1) an seinem einen äußersten Ende eine Abwasserstromaustrittsöffnung (7) aufweist,
und die Rückstaudetektiereinheit (21) Druckveränderungen, insbesondere Luftdruckveränderungen, in einer Abwasserkammer (17) des Rohrbehälters (1) detektieren kann, welche auf der einen Seite durch die Abwasserstromaustrittsöffnung (7) begrenzt ist.

15. Rückstauschutzsystem (41), mit
einem Rohrbehälter (1) nach einem der vorherigen Ansprüche, und mit
einem Empfangsgerät (28, 29), welches dazu eingerichtet ist, eine im Rohrbehälter detektierte Rückstausituation drahtlos von der Rückstaumeldeeinheit zu empfangen, und das Empfangsgerät dazu eingerichtet ist, eine gemeldete Rückstausituation optisch und/oder akustisch anzuzeigen und/oder dazu eingerichtet ist, bei einer gemeldeten Rückstausituation die Stromzufuhr zu mindestens einem hausseitigen, elektrisch betriebenen Abwasserproduzenten (45, 46) zu unterbrechen.

## Claims

1. A tube container (1) through which waste water can flow, designed as a backflow stop, with a backflow detection unit (21), and a backflow alarm unit (22) having a radio module (26), the backflow detection unit (21) being set up to detect and to communicate to the backflow alarm unit (22) backflow situation in the tube container (1), and wherein the backflow alarm unit (22) is adapted to report a backwater situation wirelessly to at least one external receiving device (28, 29) via the radio module (26), **characterized in that** the tube container (1) has a power storage unit (30), in particular a battery, which is configured to supply the backflow alarm unit (22) with electrical current.

2. The tube container (1) according to claim 1, **characterized in that** the backflow detection unit (21) and/or the backflow alarm unit (22) and/or the power storage unit (30) are releasably attached to the tube container (1), in particular are releasably attached to a removable maintenance cover (3) of the tube container.

3. The tube container (1) according to any one of the preceding claims, **characterized in that** the power storage unit (30) is non-destructively replaceable.

4. The tube container (1) according to any one of the preceding claims, **characterized in that** the power storage unit (30) is arranged on a detachably attached control unit (20) of the tube container (1), and the power storage unit (30) is detachably arranged on the side (31) of the control unit (20) facing the tube container (1).

5. The tube container according to claim 4, **characterized in that** the control unit (20) is provided on an upper side (18) of the tube container (1), in particular on a removable maintenance cover (3) of the tube container.

6. The tube container (1) according to any one of the preceding claims, **characterized in that** the power storage unit (30) is surrounded by a waterproof protective trough (33), the protective trough (33) in turn being stacked in a waterproof, trough-shaped contour (34) of the tube container (1), in particular on the upper side of the tube container, particularly on the upper side (18) of a removable maintenance cover (3) of the tube container.

7. The tube container (1) according to any one of the preceding claims, **characterized in that** the backflow detection unit (21) is configured to detect a backflow situation via pressure change, in particular via a change in air pressure, in the tube container (1).

8. The tube container (1) according to claim 7, **characterized in that** the backflow detection unit (21) is positioned set back to a waste water chamber (17) of the tube container (1) and connected to the waste water chamber (17) via a pressure channel (35), so that in the event of a backflow situation in the later installed tube container (1), an air cushion can form in the pressure channel (35) on the side of the backflow detection unit (21).

9. The tube container (1) according to any one of the preceding claims, **characterized in that** the backflow detection unit (21) has a pressure switch, in particular an air pressure switch (37).

10. The tube container (1) according to claim 9, **characterized in that** the pressure switch is configured such that a pressure change in the tube container (1) causes a deformation at the pressure switch and a backflow is detected when a deformation limit value is exceeded, in particular the deformation limit being selected such that it is in a range from approx. 1.5 mbar to approx. 15 mbar, in particular in a range from approx. 3 mbar to approx. 9 mbar, particularly at approx. 4 mbar air pressure to the tube container environment.

11. The tube container (1) according to any one of the preceding claims, **characterized in that** the tube container (1) is configured such that the detection of a backflow situation causes a supply of power to the backflow alarm unit (22) by the power storage unit (30).

12. The tube container (1) according to any one of the preceding claims, **characterized in that** the backflow alarm unit (22) is configured to report the backflow situation to the at least one external receiving device (28, 29) only after the detection of a backflow situation with a duration of at least about 0.5 seconds, in particular with a duration of at least approx. 1 second, particularly with a duration of approx. 2 seconds.

13. The tube container (1) according to any one of the preceding claims, **characterized in that** the tube container (1) is configured such that a circuit is closed when a backflow situation occurs and a backflow is detected by the backflow detection unit (21), and/or that when a backflow situation occurs, a circuit for the electrical supply to the backflow alarm unit (22) is closed.

14. The tube container (1) according to any one of the preceding claims, **characterized in that** the tube container (1) has at its one extreme end a waste water flow outlet (7), and the backflow detection unit (21) can detect pressure changes, in particular changes in air pressure, in a waste water chamber (17) of the tube container (1), which is delimited on one side by the waste water flow outlet (7).

15. A backflow protection system (41), with a tube container (1) according to one of the preceding claims, and with a receiving device (28, 29) which is configured to wirelessly receive from the backflow detection unit a detection of backflow situation in the tube container, and the receiving device is configured to visually and/or acoustically display a reported backflow situation and/or is configured to interrupt the power supply to at least one electrically operated waste water producer (45, 46) on the building side in the event of a reported backflow situation.

## Revendications

1. Récipient tubulaire (1) dans lequel les eaux usées peuvent s'écouler, conçu comme un clapet anti-retour, avec
une unité de détection de refoulement (21), et
une unité de détection de refoulement (22) comprenant un module radio (26),
dans lequel l'unité de détection de refoulement (21) est configurée pour détecter une situation de refoulement dans le récipient tubulaire (1) et pour communiquer avec l'unité de signalement de refoulement (22), et dans lequel l'unité de signalement de refoulement (22) peut signaler une situation de refoulement sans fil à au moins un récepteur externe (28, 29) via le module radio (26),
**caractérisé en ce que**
le récipient tubulaire (1) comporte une unité de stockage de courant (30), en particulier une batterie, qui est agencée pour alimenter en courant électrique l'unité de détection de refoulement (22).

2. Récipient tubulaire (1) selon la revendication 1, **caractérisé en ce que**
l'unité de détection de refoulement (21) et/ou l'unité d'alarme de refoulement (22) et/ou l'unité de stockage de courant (30) sont fixées de manière amovible au récipient tubulaire (1), en particulier sont fixées de manière amovible à un couvercle d'entretien amovible (3) du récipient tubulaire.

3. Récipient tubulaire (1) selon l'une des revendications précédentes, **caractérisé en ce que** l'unité de stockage actuelle (30) est remplaçable de manière non destructive.

4. Récipient tubulaire (1) selon l'une des revendications précédentes, **caractérisé en ce que** l'unité de stockage actuelle (30) est disposée sur une unité de commande (20) du récipient tubulaire (1) montée de manière amovible, et
l'unité de stockage actuelle (30) est disposée de manière amovible sur le côté (31) de l'unité de commande (20) qui fait face au récipient tubulaire (1).

5. Récipient tubulaire selon la revendication 4, **caractérisé en ce que**
l'unité de commande (20) est prévue sur une face supérieure (18) du récipient tubulaire (1), en particulier sur un couvercle de maintenance amovible (3) du récipient tubulaire.

6. Récipient tubulaire (1) selon l'une des revendications précédentes, **caractérisé en ce que** l'unité de stockage d'écoulement (30) est entourée d'une cuve de protection (33) étanche à l'eau, la cuve de protection (33) étant à son tour placée de manière empilée dans un contour (34) étanche à l'eau et en forme de cuve du récipient tubulaire (1), en particulier sur la face supérieure du récipient tubulaire, en particulier sur la face supérieure (18) d'un couvercle de maintenance (3) amovible du récipient tubulaire.

7. Récipient tubulaire (1) selon l'une des revendications précédentes, **caractérisé en ce que** l'unité de détection de refoulement (21) est mise en place pour détecter une situation de refoulement par le biais d'une modification de la pression, en particulier par le biais d'une modification de la pression d'air, dans le récipient tubulaire (1).

8. Récipient tubulaire (1) selon la revendication 7, **caractérisé en ce que**
l'unité de détection de refoulement (21) est positionnée en retrait par rapport à une chambre à eaux usées (17) du récipient tubulaire (1) et est reliée à la chambre à eaux usées (17) par un canal de pression (35), de sorte qu'en cas de refoulement dans le récipient tubulaire (1) installé ultérieurement, un coussin d'air peut se former dans le canal de pression (35) sur le côté de l'unité de détection de refoulement (21).

9. Récipient tubulaire (1) selon l'une des revendications précédentes, **caractérisé en ce que** l'unité de détection de refoulement (21) possède un interrupteur à pression, en particulier un interrupteur à pression d'air (37).

10. Récipient tubulaire (1) selon la revendication 9, **caractérisé en ce que** le pressostat est réglé de telle sorte qu'une modification de la pression dans le récipient tubulaire (1) provoque une déformation au niveau du pressostat et qu'un refoulement est détecté lorsqu'une valeur limite de déformation est dépassée, en particulier la limite de déformation est choisie de telle sorte qu'elle peut être détectée dans une plage d'environ 1,5 mbar à environ 15 mbar, en particulier dans une plage d'environ 3 mbar à 9 mbar.

11. Récipient tubulaire (1) selon l'une des revendications précédentes, **caractérisé en ce que** le récipient tubulaire (1) est disposé de telle manière que la détection d'une situation de refoulement provoque une alimentation électrique de l'unité de signalisation de refoulement (22) par l'unité de stockage d'énergie (30).

12. Récipient tubulaire (1) selon l'une des revendications précédentes, **caractérisé en ce que** l'unité de signalisation de refoulement (22) est conçue pour signaler la situation de refoulement à au moins un dispositif récepteur externe (28, 29) uniquement après la détection d'une situation de refoulement d'une durée d'au moins environ 0,5 seconde, en particulier d'une durée d'au moins environ 1 seconde, en particulier d'une durée d'environ 2 secondes.

13. Récipient tubulaire (1) selon l'une des revendications précédentes, **caractérisé en ce que** le récipient tubulaire (1) est conçu de telle sorte que lorsqu'une situation de refoulement se produit, un circuit est fermé et un refoulement est détecté par l'unité de détection de refoulement (21), et/ou que lorsqu'une situation de refoulement se produit, un circuit pour l'alimentation électrique de l'unité de détection de refoulement (22) est fermé.

14. Récipient tubulaire (1) selon l'une des revendications précédentes, **caractérisé en ce que** le récipient tubulaire (1) présente une ouverture de sortie (7) pour l'écoulement des eaux usées à son extrémité la plus extérieure,
et l'unité de détection de l'eau de retour (21) peut détecter les variations de pression, en particulier les variations de pression atmosphérique, dans une chambre à eaux usées (17) du récipient tubulaire (1), qui est délimitée d'un côté par l'ouverture de sortie du flux d'eaux usées (7).

15. Système de protection contre le refoulement (41), avec
un récipient tubulaire (1) selon l'une des demandes précédentes, et avec
un dispositif de réception (28, 29) qui est configuré pour recevoir sans fil une situation de refoulement détectée dans le récipient tubulaire à partir de l'unité de signalisation de refoulement, et le dispositif de réception est configuré pour indiquer visuellement et/ou acoustiquement une situation de refoulement signalée et/ou est configuré pour interrompre l'alimentation électrique d'au moins un producteur d'eaux usées (45, 46) fonctionnant à l'électricité sur le côté de la maison en cas de situation de refoulement signalée.
